# EUROPÄISCHE PATENTSCHRIFT

(11) **EP 0 534 036 B1**
(45) Veröffentlichungstag und Bekanntmachung des Hinweises auf die Patenterteilung: **10.01.1996**
(21) Anmeldenummer: 91810829.1
(22) Anmeldetag: 28.10.1991
(51) Int. Cl.: D06B 3/10, D06B 3/26

(54) **Verfahren zur Nassbehandlung textiler Schlauchware und Vorrichtung zur Durchführung des Verfahrens**
Method and apparatus for wet treamtent of tubular textile materials
Procédé et appareil de traitement par voie humide de matières textiles tubulaires

(30) Priorität: 23.09.1991 CH 2812/91
(43) Veröffentlichungstag der Anmeldung: 31.03.1993
(73) Patentinhaber: SOLIPAT AG, CH-6300 Zug (CH)
(72) Erfinder: Strahm, Christian, CH-9552 Bronschhofen (CH)
(74) Vertreter: Wenger, René

(56) Entgegenhaltungen:
- EP-A- 0 139 995
- EP-A- 0 249 022
- DE-A- 2 139 138
- DE-B- 1 267 654
- DE-B- 1 271 070
- FR-A- 2 595 726

## Beschreibung

Die Erfindung betrifft ein Verfahren zur kontinuierlichen Nassbehandlung von textiler Schlauchware nach dem Oberbegriff von Anspruch 1 und eine Vorrichtung zur Durchführung dieses Verfahrens.

Es ist bei der Nassbehandlung von Schlauchware bereits bekannt, diese zur Verbesserung der Behandlungswirkung mit einem gasförmigen Medium, beispielsweise mit Druckluft aufzublasen. So zeigt beispielsweise die EP-A 249 022 ein Verfahren und eine Vorrichtung zum Färben von Schlauchware mit Reaktivfarbstoffen. Dabei wird die Schlauchware in verschiedenen Verfahrensstufen im aufgeblasenen Zustand bugfrei gehalten.

Für die Nassbehandlung von strangförmigem Textilgut ist es bekannt, den Strang in einem rohrförmigen Autoklav mit einem Flottenstrom zu umfluten. Die DE-A 2139 138 beschreibt eine derartige Vorrichtung, in welcher das Textilgut allerdings in gestreckter Form festgehalten wird, so dass eine kontinuierliche Behandlung nicht möglich ist

Aufgabe der vorliegenden Erfindung ist insbesondere die Schaffung eines Verfahrens, welches zur Erzielung des gleichen Nachssbehandlungseffektes bedeutend weniger Wasser, Chemikalien und Energie als die bisher bekannten Verfahren benötigt, bei dem der Warendurchlauf unempfindlich gegen Löcher in der Ware ist, die unterschiedlichsten Warenbahnbreiten zulässt, sowie einen hohen Waschkrumpfeffekt bewirkt.

Diese Aufgabe wird bei einem Verfahren der eingangs genannten Art erfindungsgemäss nach dem Kennzeichen des Anspruchs 1 gelöst.

Durch die während dem Behandlungsverfahren mehrmalige Aufblasung zu einem Ballon verteilt sich die Behandlungsflüssigkeit dazwischen immer wieder äusserst gleichmässig über die dabei in faltenfreiem, entdralltem Zustand sich befindende Ware, die ausserdem dadurch bei jedem nachfolgenden strangförmigen Zusammenfassen automatisch bewirkt, dass immer wieder andere Strangteile bei der nachfolgenden Nassbehandlung im Overflowrohr zur gegenseitigen Anlage aneinander kommen.

Zweckmässige Weiterausgestaltungen der Erfindung sind Gegenstand der Ansprüche 2 bis 11.

Gegenstand der Erfindung ist ferner eine Vorrichtung zur Durchführung des erfindungsgemässen Verfahrens nach Anspruch 12.

Nachstehend wird die Erfindung anhand der Zeichnung beispielsweise erläutert. Es zeigt:
- Fig.1: schematisch einen Längsschnitt durch einen Teil einer beispielsweisen Ausführungsform einer erfindungsgemässen Vorrichtung zum Bleichen und Waschen;
- Fig.2: eine Stirnansicht in Richtung des Pfeiles A in Fig.1;
- Fig.3: einen Teil des Betriebsschemas der in den Figuren 1 und 2 dargestellten Vorrichtung; und
- Fig.4: den zu Figur 3 anschliessenden Teil des Betriebsschemas.

Wie aus den Zeichnungen ersichtlich, wird die zu behandelnde Ware 1 ab einem Stapel 2 abgezogen, ein erstes Mal mit der im Flüssigkeitsbehälter 3 sich befindenden Bleichflotte imprägniert, anschliessend durch eine erste Breitabquetscheinheit 4 geführt, und anschliessend ein zweites Mal mit im Flüssigkeitsbehälter 5 sich befindender Bleichflotte imprägniert.

Die derart mit der Bleichflotte imprägnierte Ware 1 wird anschliessend mittels einer Aufblaseinrichtung 6 zu einem Ballon 7 aufgeblasen, so dass sich die Imprägnierflüssigkeit äusserst gleichmässig über den derart in faltenfreiem Zustand sich befindenden Warenbahnabschnitt verteilt.

Anschliessend wird die derart nass imprägnierte Ware 1 durch eine zweite Breitabquetscheinheit 4' hindurch einem Warenbahnspeicher 8 zugeführt, wo die Ware 1 zur gründlichen Einwirkung der Imprägnierflüssigkeit eine gewisse Zeit verweilt.

Nachher wird die imprägnierte Ware 1 mit etwa 100m/min breit aus dem Warenbahnspeicher 8 abgezogen, und in einer Aufheizeinheit 9 beim Durchlauf mittels beidseitig angeordneten Dampfdüsen 10 auf etwa 95 bis 100°C aufgeheizt.

Danach wird die aufgeheizte Ware 1 in immer noch breit ausgelegter Form bei einer Verweilzeit von beispielsweise 30 bis 40 Minuten und einer Temperatur von etwa 95 bis 100°C durch eine Dämpfereinheit 11 geleitet, an deren Austritt sie ebenfalls kontinuierlich durch in der Auswascheinheit 12 sich befindende Auswaschflotte hindurchgeführt und anschliessend in einen Speicherabschnitt 13 eingeleitet wird.

Die nachfolgend beschriebenen Verfahrensschritte werden nun mehrmals analog wiederholt, wobei gleiche Anlageteile mit analogen Bezugszeichen versehen sind.

Zur reduktiven Nachbehandlung wird die Ware aus dem Speicherabschnitt 13 zu einem Strang zusammengefasst, dann mittels einer Aufblaseinheit 14 zu einem Ballon 15 aufgeblasen, so dass sich die Auswaschflüssigkeit äusserst gleichmässig über und in die faltenfrei vorliegende, aufgespreizte Ware 1 verteilen kann.

Anschliessend kann, wenn erwünscht, die imprägnierte, nasse Ware 1 an der Stelle 16 durch eine Breitabquetscheinheit hindurchgeführt werden.

Nach der Stelle 16 wird die an dieser Stelle in breitem Zustand durchlaufende Ware 1 in einen mit dem Eintritt des Overflowrohres 17 flüssigkeitsdicht verbundenen Einschwemmtrichter 18 eingeleitet, dort erneut zu einem Strang zusammengefasst, und in Strangform durch das mit Flotte gefüllte Overflowrohr 17 geleitet. Die Länge des Overflowrohres 17 beträgt im dargestellten Beispiel etwa 9 bis 10 Meter.

Am Austritt des Overflowrohres 17 ist zur Ableitung der Flotte aus der derart behandelten Ware 1 ein etwa 6 bis 8kg Ware fassender, mit Flottenabführöffnungen versehener Warenspeicher 19 angeordnet, aus welchem die Flotte zur weiteren Verwendung in den Flottenaufnahme- und Abzugsbehälter 20 gelangt.

Aus dem Warenspeicher 19 wird die zu behandelnde Ware 1 erneut strangförmig abgezogen, mittels einer Aufblaseinheit 14' zu einem Ballon 15' aufgeblasen, so dass sich die Auswaschflüssigkeit wieder äusserst gleichmässig über und in die wieder nun faltenfrei vorliegende, aufgespreizte Ware 1 verteilen kann, in breitem Zustand über die an der Stelle 16' sich befindende, Walzenanordnung breit abgezogen, in einem mit dem Eintritt des nächsten (wegen der Ubersichtlichkeit in Fig.2 nicht eingezeichnet) Overflowrohres 17' flüssigkeitsdicht verbundenen Einschwemmtrichter 18' eingeleitet, dort erneut zu einem Strang zusammengefasst, und in Strangform durch das mit Flotte gefüllte Overflowrohr 17' geleitet.

Am Austritt des Overflowrohres 17' ist zur Ableitung der Flotte aus der derart behandelten Ware 1 wieder ein mit Flottenabführöffnungen versehener Warenspeicher 19' angeordnet, aus welchem die Flotte zur weiteren Verwendung in einen Flottenaufnahme- und Abzugsbehälter 20' gelangt.

Diese Verfahrensschritte werden nun, wie insbesondere aus den Figuren 3 und 4 ersichtlich, mehrmals wiederholt.

Durch das mehrmals wiederholte faltenfreie Öffnen der zu behandelnden Ware zu einem Ballon, die nachfolgende Breitauslegung der Ware, die jedesmal von vorher zwangsläufig abweichende erneute Zusammenfassung der Ware 1 zu einem Strang, Nassbehandlung desselben, erneute Öffnung der Ware 1 zu einem Ballon, etc. bewirkt eine ausserordentlich intensive Nassbehandlung der Ware 1 mit einem Minimum an Behandlungsflüssigkeit und Energie.

Durch die mehrmalige Ballonbildung während des Waschvorganges wird eine durch die Walzenanordnungen 16, 16', 16" etc. allfällig bewirkte Bugmarkierung jedesmal immer an ein anderes Ort der Schlauchware 1 verlegt, so dass am Endprodukt keine Bugmarkierung mehr feststellbar ist.

Die fertig behandelte Ware 1 tritt an der Stelle 21 (Fig. 4) aus der Anlage aus.

Die Versorgung der Anlage mit Sattdampf erfolgt über die Zuleitung 22, die Abfuhr des Kondensats über die Leitung 23, die Flottenzirkulation über die Leitungen 24, und die Wasserzufuhr über die Zuleitungen 25.

## Patentansprüche

1. Verfahren zur kontinuierlichen Nassbehandlung von textiler Schlauchware (1), bei dem die nass vorbehandelte Ware mittels eines gasförmigen Mediums zu einem Ballon (15,15',15",15'") aufgeblasen wird, dadurch gekennzeichnet, dass die Ware vor dem Aufblasen in Strangform zugeführt und nach dem Aufblasen erneut zu einem Strang zusammengefasst wird und dann in Strangform durch ein Overflowrohr (17,17',17",17'") geführt wird, und dass anschliessend diese Verfahrensschritte in analoger Reihenfolge mehrmals wiederholt werden.

2. Verfahren nach Anspruch 1, dadurch gekennzeichnet, dass man die zueinander analogen Verfahrensschritte mindestens viermal, vorzugsweise mindestens sechsmal, in Serie nacheinander wiederholt.

3. Verfahren nach Anspruch 1 oder 2, dadurch gekennzeichnet, dass die Ware (1) nach ihrer ballonförmigen Aufblasung breit abgequetscht und danach erneut zu einem Strang zusammengefasst und in Strangform durch das Overflowrohr (17,17',17",17"') geführt wird.

4. Verfahren nach einem der Ansprüche 1 bis 3, dadurch gekennzeichnet, dass die Ware nach dem Overflowrohr (17,17',17",17"') einem Speicherbehälter (19,19',19",19"') zugeführt, und von dort nach einer bestimmten Verweilzeit für die nächste Wiederholung dieser Verfahrensschritte zur Ballonbildung entnommen wird.

5. Verfahren nach einem der Ansprüche 1 bis 4, dadurch gekennzeichnet, dass man die ballonförmig aufgeblasene Ware (1) unmittelbar nach Beginn des Aufweitvorganges von aussen mittels Behandlungsflüssigkeit besprüht.

6. Verfahren nach Anspruch 4, dadurch gekennzeichnet, dass man das jeweilige Gewicht des im Speicherbehälter (19,19',19",19'") sich befindenden Warenbahnabschnittes zur Regulierung der Abziehgeschwindigkeit der Ware (1) aus dem jeweiligen Speicherbehälter verwendet.

7. Verfahren nach Anspruch 4, dadurch gekennzeichnet, dass man einen 2 bis 20 kg, vorzugsweise 4 bis 12 kg, Ware speichernden Speicherbehälter verwendet.

8. Verfahren nach einem der Ansprüche 1 bis 7 zum kontinuierlichen Bleichen und Waschen von textiler Schlauchware, insbesondere Maschenware, dadurch gekennzeichnet, dass die zu behandelnde Ware (1) vorgängig mit dem Bleichmittel imprägniert, mittels Dampf aufgeheizt, während einer Verweilzeit von 10 bis 60 Minuten, vorzugsweise 30 bis 40 Minuten, in einer Dämpfkammer (11) belassen, und anschliessend vor der nachfolgenden Ballonbildung durch ein Flottenbad (12) geführt wird.

9. Verfahren nach einem der Ansprüche 1 bis 8, dadurch gekennzeichnet, dass am Ende der Nassbehandlung die in Strangform aus dem Overflowrohr (17'") austretende Ware (1) mittels eines gasförmigen Mediums (15'") zu einem Ballon aufgeblasen, danach über eine Walze breit abgenommen und anschliessend vorzugsweise breit abgequetscht sowie breit abgetafelt wird.

10. Verfahren nach einem der Ansprüche 1 bis 9, dadurch gekennzeichnet, dass man die strangförmige Ware (1) jeweils unmittelbar vor ihrer ballonförmigen Aufblasung auf einen allfälligen Drall überprüft und gegebenenfalls entsprechend entdrallt.

11. Verfahren nach einem der Ansprüche 1 bis 10, dadurch gekennzeichnet, dass die Ware (1) jeweils am Eintritt des Overflowrohrs (17,17',17",17"') in einem Einschwemmtrichter (18,18',18",18"') zu einem Strang zusammengefasst wird.

12. Vorrichtung zur Durchführung des Verfahrens nach Anspruch 1, mit einer Mehrzahl von in Serie betrieblich miteinander verbundenen Behandlungsstufen, enthaltend mindestens je eine Aufblaseinrichtung (14, 14', 14", 14"') zum Aufblasen der nass vorbehandelten Ware dadurch gekennzeichnet, dass jede Behandlungsstufe nach der Aufblaseinrichtung je ein mit einer Flottenzufuhr (24, 24', 24", 24"') versehenes Overflowrohr (17, 17', 17", 17"') zur strangförmigen Durchleitung der Ware durch in diesem Overflowrohr sich befindende Flotte, aufweist und daß Mittel (18, 18', 18", 18'") zum strangförmigen Zusammenfassen der Ware (1) nach der Aufblaseinrichtung vorgesehen sind.

13. Vorrichtung nach Anspruch 12, dadurch gekennzeichnet, dass das Overflowrohr (17, 17', 17", 17"') in vertikaler Richtung betrachtet zick-zack- oder wellenförmig ausgebildet verläuft, derart, dass es über seine gesamte Länge ein Gefälle in Durchlaufrichtung der Ware gesehen, aufweist, und dass seine Länge 4 bis 20 m, vorzugsweise 7 bis 14 m beträgt.

14. Vorrichtung nach Anspruch 12 oder 13, dadurch gekennzeichnet, dass je nach der Aufblaseinrichtung (14, 14', 14", 14"') eine den Ballon (15, 15', 15", 15"') austritts- bzw. endseitig breit erfassende Abquetscheinheit (16, 16', 16", 16"') zur breiten Abquetschung der nassen Ware und anschliessend die Zusammenfassungsmittel zur strangförmigen Einleitung der Ware (1) in das nachfolgend angeschlossene Overflowrohr (17, 17', 17", 17"') vorgesehen sind.

15. Vorrichtung nach einem der Ansprüche 12 bis 14, dadurch gekennzeichnet, dass das Overflowrohr (17, 17', 17", 17"') austrittsseitig mit je einem mit Flottenabzugsöffnungen versehenen Speicherbehälter (19, 19', 19", 19"') verbunden ist.

16. Vorrichtung nach einem der Ansprüche 12 bis 15, dadurch gekennzeichnet, dass zum Zusammenfassen der Ware in Strangform am Eintritt des Overflowrohrs ein Einschwemmtrichter (18) angeordnet ist.

## Claims

1. Process for the continuous wet treatment of textile hose goods (1), in which the wet-pretreated goods are blown up into a balloon (15, 15', 15", 15"') by means of a gaseous medium, characterised in that the goods are supplied in skein-form before being inflated and after being inflated are formed back into a skein and are then passed in the form of a skein through an overflow pipe (17, 17', 17", 17"'), and in that the process stages are then repeated several times in the same sequence.

2. Process according to claim 1, characterised in that the corresponding processing stages are repeated at least four times, preferably six times, in a row one after the other.

3. Process according to claim 1 or 2, characterised in that the goods (11), after being blown up into a balloon, are pinched off flat and are then reformed into a skein and are then passed in the form of a skein through an overflow pipe (17, 17', 17", 17"').

4. Process according to one of claims 1 to 3, characterised in that the goods are supplied from the overflow pipe (17, 17', 17", 17"') to a storage vessel (19, 19', 19", 19"'), and are removed therefrom after a set dwell time for the next repetition of these process stages in order to form a balloon.

5. Process according to one of claims 1 to 4, characterised in that the goods (1) blown up into a balloon shape are sprayed with treatment fluid from the outside after the start of the expansion operation.

6. Process according to claim 4, characterised in that the respective weight of the length of web located in the storage vessel (19, 19', 19", 19"') is used to regulate the draw-off speed of the goods (1) from the respective storage vessel.

7. Process according to claim 4, characterised in that a storage vessel which stores 2 to 20 kg, preferably 4 to 12 kg goods is used.

8. Process according to one of claims 1 to 7 for the continuous bleaching and washing of textile hose goods, in particular knitted goods, characterised in that the goods (1) to be treated are temporarily impregnated with the bleaching agent, are heated by steam for a dwell time of 10 to 60 minutes, preferably 30 to 40 minutes, are left in a steam chamber (11) and are then passed through a liquid bath before subsequent balloon formation.

9. Process according to one of claims 1 to 8, characterised in that at the end of the wet treatment, the goods (1) discharged from the overflow pipe (17"') in the form of a skein is blown up into a balloon by a gaseous medium (15"'), is then removed flat over a roller, and is then pinched off preferably flat and then deposited flat on a table.

10. Process according to one of claims 1 to 9, characterised in that the goods (1) in skein form are checked for any twisting immediately before being blown up into a balloon, and are if necessary untwisted.

11. Process according to one of claims 1 to 10, characterised in that the goods (1) are formed into a skein in an in-flow funnel (18, 18', 18", 18"') at the inlet to the overflow pipe (17, 17', 17", 17"').

12. Apparatus for carrying out the process according to claim 1, involving a plurality of consecutive treatment stages and comprising at least a respective inflating device (14, 14', 14", 14"') for inflating the wet-pretreated goods, characterised in that means (18, 18', 18", 18"') of gathering the goods (1) into a skein downstream of the inflating device are provided with a respective overflow pipe (17, 17', 17", 17"'), which has a fluid feed (24, 24', 24", 24"') and is intended to pass the skein of goods through a fluid contained in said overflow pipe.

13. Apparatus according to claim 12, characterised in that the overflow pipe (17, 17', 17", 17"') extends in a zig-zag or sinusoidal manner, viewed in the vertical direction, in such a manner that, viewed over its entire length, it has a drop in the direction of passage of the goods, and in that its length is 4 to 20 m, preferably 7 to 14 m.

14. Apparatus according to claim 12 or 13, characterised in that corresponding to the inflating device (14, 14', 14", 14"') a pinching-off device (16, 16', 16", 16"') is provided, which grasps the balloon (15, 15', 15", 15"') in a flat manner at the discharge or end side in order to pinch off flat the wet goods, followed by means of gathering the goods (1) together in order to insert them as a skein into the overflow pipe (17, 17', 17", 17"') connected consecutively thereto.

15. Apparatus according to one of claims 12 to 14, characterised in that the overflow pipe (17, 17', 17", 17"') is connected on the outlet side with a respective storage vessel (19, 19', 19", 19"') provided with fluid extraction apertures.

16. Apparatus according to one of claims 12 to 15, characterised in that an in-flow funnel (18) is disposed at the inlet to the overflow pipe in order to gather the goods together into a skein.

## Revendications

1. Procédé pour le traitement par voie humide en continu d'un produit textile tubulaire (1), selon lequel le tissu prétraité par voie humide est gonflé à l'aide d'un agent gazeux pour former un ballon (15, 15', 15", 15"'), caractérisé en ce que le tissu, avant d'être gonflé, est amené sous la forme d'un boyau et est ramené à cette forme après le gonflage, puis passe sous la forme d'un boyau à travers un tuyau de submersion (17, 17', 17", 17"'), et en ce que ces phases du procédé sont ensuite répétées plusieurs fois dans un ordre analogue.

2. Procédé selon la revendication 1, caractérisé en ce qu'on répète les phases du procédé analogues par séries successives au moins quatre fois, de préférence au moins six fois.

3. Procédé selon la revendication 1 ou 2, caractérisé en ce que le tissu (1) est aplati en largeur après avoir été gonflé pour former un ballon, puis est ramené à une forme de boyau et passe sous cette forme à travers le tuyau de submersion (17, 17', 17", 17"').

4. Procédé selon l'une des revendications 1 à 3, caractérisé en ce que le tissu, après le tuyau de submersion (17, 17', 17", 17"'), est amené dans un réservoir (19, 19', 19", 19"') et, de là, est prélevé en vue de la formation d'un ballon, après un temps de séjour défini, pour la répétition suivante de ces phases du procédé.

5. Procédé selon l'une des revendications 1 à 4, caractérisé en ce que, immédiatement après le début de l'opération d'élargissement, on asperge de l'extérieur le tissu (1) gonflé pour former un ballon à l'aide d'un liquide de traitement.

6. Procédé selon la revendication 4, caractérisé en ce qu'on utilise le poids de la section de bande de tissu située dans le réservoir (19, 19', 19", 19"') pour réguler la vitesse de prélèvement du tissu (1) du réservoir correspondant.

7. Procédé selon la revendication 4, caractérisé en ce qu'on utilise un réservoir pouvant recevoir 2 à 20 kg, de préférence 4 à 12 kg de tissu.

8. Procédé selon l'une des revendications 1 à 7 pour le blanchiment et le lavage en continu d'un produit textile tubulaire, en particulier d'un tissu maillé, caractérisé en ce que le tissu à traiter (1) est préalablement imprégné de l'agent de blanchiment, est chauffé à l'aide de vapeur, est laissé dans une chambre de vaporisation (11) pendant un temps de séjour de 10 à 60 minutes, de préférence de 30 à 40 minutes, puis traverse un bain (12) avant la formation suivante d'un ballon.

9. Procédé selon l'une des revendications 1 à 8, caractérisé en ce que, à la fin du traitement par voie humide, le tissu (1) sortant du tuyau de submersion (17"') sous la forme d'un boyau est gonflé à l'aide d'un agent gazeux (15"') pour former un ballon, est déroulé en largeur par l'intermédiaire d'un rouleau puis de préférence aplati en largeur et déchargé en largeur.

10. Procédé selon l'une des revendications 1 à 9, caractérisé en ce que l'on contrôle une éventuelle torsion du tissu en forme de boyau (1) immédiatement avant de le gonfler pour former un ballon, et on le détord éventuellement en conséquence.

11. Procédé selon l'une des revendications 1 à 10, caractérisé en ce que le tissu (1), à chaque fois qu'il entre dans le tuyau de submersion (17, 17', 17", 17"'), est réuni en un boyau dans une trémie d'immersion (18, 18', 18", 18"').

12. Dispositif pour la mise en oeuvre du procédé selon la revendication 1, comportant plusieurs paliers de traitement qui sont reliés entre eux en série de manière fonctionnelle et qui comprennent chacun au moins un dispositif de gonflage (14, 14', 14", 14"') pour gonfler le tissu prétraité par voie humide, caractérisé en ce que chaque palier de traitement comporte, après le dispositif de gonflage, un tuyau de submersion (17, 17', 17", 17"') pourvu d'une amenée de bain (24, 24', 24", 24"') et destiné au passage du tissu sous la forme d'un boyau à travers le bain qu'il contient, et en ce que des moyens (18, 18', 18", 18"') sont prévus pour redonner au tissu (1) la forme d'un boyau après le dispositif de gonflage.

13. Dispositif selon la revendication 12, caractérisé en ce que le tuyau de submersion (17, 17', 17", 17"') s'étend en zigzag ou suivant une forme ondulée si on le considère dans le sens vertical, de telle sorte qu'il présente sur toute sa longueur une inclinaison dans le sens de passage du tissu, et en ce qu'il fait 4 à 20 m de long, de préférence 7 à 14 m.

14. Dispositif selon la revendication 12 ou 13, caractérisé en ce qu'il est prévu, après chaque dispositif de gonflage (14, 14', 14", 14"'), une unité d'aplatissement (16, 16', 16", 16"') qui saisit la largeur du ballon (15, 15', 15", 15"'), côté sortie ou extrémité, afin d'aplatir en largeur le tissu humide, puis les moyens de réunion destinés à introduire le tissu (1) sous la forme d'un boyau dans le tuyau de submersion (17, 17', 17", 17"') raccordé à la suite.

15. Dispositif selon l'une des revendications 12 à 14, caractérisé en ce que le tuyau de submersion (17, 17', 17", 17"') est relié, côté sortie, à un réservoir (19, 19', 19", 19"') pourvu d'ouvertures d'évacuation de bain.

16. Dispositif selon l'une des revendications 12 à 15, caractérisé en ce qu'il est prévu, à l'entrée du tuyau de submersion, pour réunir le tissu sous la forme d'un boyau, une trémie d'immersion (18).
